# FASCICULE DE BREVET EUROPEEN

(11) **EP 3 407 142 B1**
(45) Date de publication et mention de la délivrance du brevet: **29.01.2020**
(21) Numéro de dépôt: 18171193.8
(22) Date de dépôt: 08.05.2018
(51) Int. Cl.: G04B 27/00

(54) **MOUVEMENT HORLOGER À FONCTION "STOP SECOND"**
UHRWERK MIT SEKUNDEN-STOPP-FUNKTION
TIMEPIECE MOVEMENT WITH STOP SECOND FUNCTION

(30) Priorité: 22.05.2017 CH 6642017
(43) Date de publication de la demande: 28.11.2018
(73) Titulaire: Officine Panerai AG, 6312 Steinhausen (CH)
(72) Inventeur: MAHLOUL, Mohamed, 25500 Morteau (FR); BLONDEAU, Aurélien, 25160 Malbuisson (FR)
(74) Mandataire: e-Patent SA

(56) Documents cités:
- EP-A1- 2 871 536
- EP-A1- 3 065 004
- CH-A- 174 708
- CH-A- 460 651
- JP-U- S5 699 487
- US-B1- 6 196 713

## Description

### Domaine technique

La présente invention concerne un mouvement horloger à fonction "stop second" aussi appelée parfois "stop balancier". Pour assurer la mise en oeuvre de cette fonction, le mouvement horloger est muni d'un mécanisme d'arrêt agencé pour agir sur son organe réglant pour le stopper à la demande, en réponse à une action prédéfinie d'un utilisateur.

L'invention concerne également une pièce d'horlogerie comportant un tel mouvement horloger.

### Etat de la technique

Des pièces d'horlogerie présentant cette fonction de stop balancier sont connues depuis longtemps puisque notamment certaines montres de poches en étaient déjà pourvues au XIXème siècle. Cette fonction permet notamment d'effectuer un réglage à la seconde près de la pièce d'horlogerie, sur la base d'un signal horaire de référence, en stoppant l'organe réglant rythmant les déplacements de la seconde et en le libérant au moment adéquat.

Plus précisément, la présente invention concerne un mouvement horloger du type mentionné plus haut présentant en outre une fonction de remise à zéro de l'organe d'affichage de la seconde (ou "reset second") associée à la fonction de stop second. Ainsi, lorsque l'arrêt de l'organe réglant est commandé, l'organe d'affichage de la seconde est simultanément remis à zéro.

Des pièces d'horlogerie comportant la combinaison de ces deux fonctions sont relativement rares mais ont déjà été réalisées auparavant. Cette combinaison permet de simplifier davantage la mise à l'heure de la pièce d'horlogerie correspondante puisqu'elle permet de replacer l'organe d'affichage de la seconde directement à zéro pour pouvoir le libérer au top d'un signal horaire de référence.

Le brevet US 6,196,713 décrit et illustre un exemple de construction d'un mouvement horloger comportant un mécanisme permettant la mise en œuvre de la combinaison des deux fonctions de stop second et de reset second. Ce mécanisme comporte un levier de commande actionnable par un utilisateur, par l'intermédiaire de la tige de remontoir et de correction, pour être déplacé entre une position active, de verrouillage, et une position inactive, associée à la position de correction de la tige de remontoir. Le levier de commande est agencé pour neutraliser dans sa position active, d'une part, un organe de verrouillage du balancier et, d'autre part, un organe de remise à zéro de l'organe d'affichage de la seconde. Le mécanisme comprend en outre un organe de verrouillage du mobile de seconde, lui-même verrouillé par l'organe de remise à zéro lorsque ce dernier est neutralisé par le levier de commande. Le mécanisme décrit dans ce brevet comprend des ressorts agencés pour actionner les différents organes de verrouillage et de remise à zéro lorsque le levier de commande est déplacé dans sa position inactive et libère ces derniers pour les laisser remplir leurs fonctions respectives.

Si le mécanisme décrit dans ce brevet est flexible, en termes de réglages possibles, et présente un niveau élevé de précision dans les ajustements des différents composants impliqués et donc dans la chronologie des actionnements en jeu, il n'en n'est pas moins complexe à réaliser et à assembler et donc nécessairement coûteux. Ainsi, un tel type de mécanisme est réservé à des produits relativement exclusifs en termes de positionnement tarifaire. En outre, ce mécanisme compte un grand nombre de composants mobiles et de nombreuses interfaces entre eux impliquant une certaine usure dans le temps et nécessitant de ce fait un allongement du temps de travail de l'horloger lors des opérations de SAV.

La demande de brevet EP 3065004 A1 présente une construction alternative, pour un mécanisme de ce type, présentant des leviers distincts pour agir, d'une part, sur le balancier et, d'autre part, sur l'organe d'affichage de la seconde. Ces deux leviers sont commandés par une même roue à colonnes entraînée en rotation pas à pas par pressions sur la couronne de la pièce d'horlogerie correspondante. Si cette construction est différente de la première, elle n'en reste pas moins complexe.

Par conséquent, le besoin existe toujours de mettre au point un mécanisme qui permette de remplir à la fois la fonction de stop second et la fonction de reset second, mais présentant un bon compromis entre un niveau de précision satisfaisant et une complexité de réalisation raisonnable, impliquant un surcoût limité pour la pièce d'horlogerie correspondante et pour son entretien.

### Divulgation de l'invention

Un but principal de la présente invention est de proposer une construction de mouvement horloger du type qui vient d'être décrit, présentant un minimum de modifications en référence aux constructions conventionnelles mais permettant de mettre en œuvre à la fois la fonction de stop second et la fonction de reset second.

A cet effet, la présente invention concerne plus particulièrement un mouvement horloger comportant
un organe réglant présentant un mouvement périodique, entretenu à partir d'une source d'énergie mécanique et rythmant les déplacements d'un arbre de secondes destiné à porter un organe d'affichage de la seconde,
ainsi qu'un mécanisme de commande agencé pour immobiliser l'organe réglant et placer l'arbre de secondes dans une position angulaire prédéfinie de manière sensiblement simultanée, en réponse à une action adaptée d'un utilisateur, le mécanisme de commande comprenant un levier de commande mobile présentant un premier bras destiné à interagir avec l'organe réglant et un deuxième bras destiné à interagir avec un organe de positionnement de l'arbre de secondes,
caractérisé par le fait que le premier bras porte une surface de verrouillage agencée de manière à pouvoir se positionner en appui directement contre l'organe réglant ou sur un composant solidaire de l'organe réglant pour rendre ce dernier immobile en réponse à l'action adaptée.

Grâce à ces caractéristiques, la construction du mécanisme de commande selon l'invention est nettement simplifiée en référence aux constructions de l'art antérieur mentionnées précédemment. Le gain réalisé porte sur le nombre de composants nécessaires, sur l'encombrement correspondant et sur l'usure des composants impliqués qui est moindre dans le cas de l'invention puisqu'il y a moins de composants intermédiaires de transmission que dans le cas de l'art antérieur.

De manière avantageuse, l'organe de positionnement de l'arbre de secondes comporte une came dont la position angulaire est liée à celle de l'arbre de secondes, le deuxième bras du levier de commande portant une surface d'actionnement agencée de manière à pouvoir exercer une force directement sur la came et la placer dans une position angulaire prédéfinie.

Ainsi, le nombre de composants nécessaires est encore réduit en référence aux constructions de l'art antérieur, par action directe du levier de commande sur la came de positionnement, cette dernière étant en outre directement solidaire de l'arbre de secondes de manière avantageuse.

Selon un mode de réalisation préféré, le levier de commande est porté par un élément de bâti du mouvement horloger de manière à pouvoir se déplacer, préférablement pivoter, depuis une première position inactive vers une deuxième position active en réponse à l'action adaptée de l'utilisateur, les premier et deuxième bras interagissant respectivement avec l'organe réglant et l'organe de positionnement uniquement dans la position active du levier de commande.

En outre, le mouvement horloger comportant typiquement au moins un mobile d'affichage d'une unité de l'heure courante autre que la seconde ainsi qu'un mécanisme de correction associé à ce mobile d'affichage et comprenant une tige de correction mobile en translation entre une position neutre, et au moins une première position tirée, de mise à l'heure, on peut avantageusement prévoir que le mécanisme de correction et le levier de commande soient agencés de telle manière que le levier de commande soit dans sa position inactive lorsque la tige de correction est dans sa position neutre et qu'il soit dans sa position active lorsque la tige de correction est dans sa première position tirée.

Grâce à ces caractéristiques, l'opération de mise à l'heure est simplifiée, par remise à zéro de l'organe d'affichage de la seconde et blocage de l'organe réglant aussitôt que la tige de correction est placée dans sa position de mise à l'heure.

Suivant une variante de réalisation, lorsque la tige de correction est susceptible d'occuper une position tirée intermédiaire, située entre la position neutre et la première position tirée, on peut préférablement prévoir que le mécanisme de correction et le levier de commande soient agencés de telle manière que le levier de commande soit dans sa position inactive lorsque la tige de correction est dans sa position tirée intermédiaire.

On peut en outre prévoir qu'une tirette soit associée à la tige de correction et qu'elle présente une liaison cinématique avec le levier de commande pour commander la position de ce dernier en fonction de la position de la tige de correction.

Selon des caractéristiques préférées supplémentaires de la présente invention, on peut également prévoir que le levier de commande comporte une base et qu'au moins l'un des premier et deuxième bras soit relié à la base de manière à pouvoir présenter une déformation élastique.

Par ailleurs, on peut également prévoir que le levier de commande soit agencé pour se déplacer sensiblement dans un plan et qu'il comprenne au moins une surface de guidage agencée pour coopérer avec un organe de guidage solidaire du bâti du mouvement horloger.

De plus, il est envisageable de prévoir que le levier de commande comporte un organe élastique de rappel agencé en butée contre un organe fixe du bâti du mouvement horloger de telle manière que cet organe élastique de rappel exerce sur le levier de commande une force tendant à le positionner dans sa position inactive.

La présente invention concerne également une pièce d'horlogerie comportant une boite logeant un mouvement horloger répondant aux caractéristiques qui précèdent.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue en perspective simplifiée d'une partie d'un mouvement horloger selon un mode de réalisation préféré de l'invention;
- la figure 2 représente une vue de face simplifiée d'une partie d'un mouvement horloger suivant une variante de réalisation, dans une première configuration;
- la figure 3 représente une vue similaire à la vue de la figure 2, dans une deuxième configuration, et
- la figure 4 représente une vue similaire à la vue de la figure 2, dans une troisième configuration.

### Mode(s) de réalisation de l'invention

La figure 1 représente une vue en perspective simplifiée d'une partie d'un mouvement horloger selon un mode de réalisation préféré de l'invention. Seuls les éléments nécessaires à la bonne compréhension de l'invention ont été illustrés dans un souci de clarté et de concision.

Le mouvement horloger comporte un organe réglant conventionnel 1, ici un balancier 2 associé à un spiral 4, présentant un mouvement périodique entretenu par une source d'énergie mécanique (non représentée) et destiné à rythmer notamment la rotation d'un organe d'affichage de la seconde, ici une aiguille 6, typiquement par l'intermédiaire d'un échappement (non représenté).

L'aiguille des secondes 6 est portée par un arbre de secondes 8 entraîné au rythme des oscillations du balancier 2 par l'intermédiaire d'une roue de secondes 10, elle-même typiquement entraînée par la roue d'échappement.

Une came en cœur 12 dont la fonction sera exposée plus loin est solidaire de l'arbre de secondes 8.

Conformément à la présente invention, le mouvement horloger partiellement illustré sur les figures comporte un mécanisme de commande permettant de mettre en œuvre à la fois une fonction de stop second et une fonction de reset second, comme mentionné plus haut.

A cet effet, le mécanisme de commande comprend un levier de commande 20 allongé et incurvé.

Le levier de commande 20 présente une base 22 s'étendant dans ou sur le mouvement horloger, de préférence sensiblement dans un plan moyen du mouvement et destinée à permettre l'assemblage du levier de commande 20 à un élément de bâti du mouvement horloger, par exemple une platine (non visible).

A cet effet, la base 22 présente un trou (référence 24 sur la figure 2) au travers duquel est logée une vis à portée 26 vissée dans l'élément de bâti adéquat. La vis 26 définit dans le même temps un axe de rotation du levier de commande 20 en référence au bâti du mouvement horloger comme cela ressortira de la suite de la description.

Le levier de commande 20 présente un bec 28, à son extrémité située à proximité de son axe de rotation, agencé pour coopérer avec un mécanisme de correction 30 du mouvement horloger. Plus précisément, le mécanisme de correction 30 comprend notamment une tige de correction 32 destinée à porter une couronne (non illustrée) à l'extérieur de la boite de la pièce d'horlogerie correspondante pour permettre à un utilisateur de la manipuler pour mettre la pièce d'horlogerie à l'heure et/ou de remonter la source d'énergie mécanique.

De manière conventionnelle, le mécanisme de correction 30 comprend également une tirette 34 associée à la tige de correction 32 pour commander divers mécanismes du mouvement horloger en fonction de la position axiale de la tige de correction 32. En effet, comme cela va ressortir de la description détaillée des figures 2 à 4, la tige de correction 32 peut occuper ici trois positions axiales différentes, à titre illustratif non limitatif.

Tout déplacement axial de la tige de correction 32 implique une modification de l'orientation angulaire de la tirette 34 en référence au bâti du mouvement horloger. Ce comportement est mis à profit pour commander le levier de commande 20. En particulier, la tirette 34 porte un plot 36 agencé pour pouvoir coopérer avec le bec 28 du levier de commande 20 dans certaines situations et notamment pour faire pivoter ce dernier dans le sens de rotation anti-horaire sur les figures lorsque la tige de correction 32 est tirée vers l'extérieur de la boite.

Par ailleurs, le levier de commande 20 porte un organe élastique de rappel 38 présentant ici simplement la forme d'un ressort droit à titre d'exemple non limitatif. Ce ressort est destiné à être positionné en butée contre un organe fixe (non visible; un plot ou éventuellement un excentrique) solidaire du bâti du mouvement horloger, de telle manière qu'il exerce sur le levier de commande 20 une force tendant à le faire pivoter dans le sens de rotation horaire sur les figures.

De manière avantageuse, le levier de commande 20 est pourvu d'une ou plusieurs surfaces de guidage agencées pour coopérer avec des organes de guidage solidaires du bâti du mouvement horloger. A titre d'exemple non limitatif, on a représenté sur les figures une première découpe 40, ouverte, et une deuxième découpe 42, fermée, ménagée dans le levier de commande 20, chacune étant destinée à coopérer avec la tête d'une vis à portée 44 pour réaliser un guidage du levier de commande 20 lors de ses rotations. Bien entendu, les têtes des vis 44 assurent également que les déplacements du levier de commande 20 se fassent bien dans un plan ici.

Enfin, le levier de commande 20 comporte des premier et deuxième bras 46, 48 susceptibles d'interagir avec, respectivement, le balancier 2 et la came en cœur 12 du mobile de seconde.

L'extrémité libre 50 du premier bras 46 présente une forme coudée, s'étendant en dehors du plan général du levier de commande 20 et définissant une surface de verrouillage, pour pouvoir être appliquée contre la serge du balancier 2 et exercer des frottements sur ce dernier pour pouvoir l'immobiliser à la demande.

L'extrémité libre 52 du deuxième bras 48 présente une surface d'actionnement sensiblement rectiligne destinée à exercer une force sur la came en cœur 12 tendant à la faire tourner pour prendre une orientation angulaire prédéfinie à la demande, associée préférablement à la position zéro de l'organe 6 d'affichage de la seconde.

Le premier bras 46 présente une largeur réduite en référence à la largeur de la base 22 du levier de commande 20, ce qui lui confère une certaine élasticité.

Par ailleurs, la jonction entre le deuxième bras 48 et la base 22 présente un coude 54 conférant également une certaine élasticité au deuxième bras 48.

Les figures 2, 3 et 4 illustrent une variante de réalisation du mouvement horloger selon l'invention, différant uniquement du mode de réalisation qui vient d'être décrit en relation avec la figure 1 par le fait que la deuxième découpe 42 est ouverte, conférant ainsi une plus grande élasticité au premier bras 46 du levier de commande 20. Les figures 2, 3 et 4 illustrent trois configurations respectives différentes du mouvement horloger pour permettre d'en exposer clairement le fonctionnement.

Le mouvement horloger peut être tel que la tige de correction 32 puisse prendre au moins deux positions axiales, une première pour le remontage de la source d'énergie mécanique et une deuxième pour la mise à l'heure. Selon la variante illustrée, la tige de correction 32 est susceptible d'occuper trois positions axiales différentes: une première position neutre pour le remontage de la source d'énergie mécanique, une première position tirée pour effectuer la mise à l'heure des organes d'affichage des unités de l'heure courante autres que la seconde et une position tirée intermédiaire, située entre la position neutre et la première position tirée, destinée par exemple à permettre un réglage de la valeur affichée pour le quantième.

La figure 1 illustre la configuration du mouvement horloger correspondant au remontage de la source d'énergie mécanique.

Dans la position neutre de la tige de correction 32, le levier de commande 20 occupe sa position inactive sous l'effet de l'action de son organe élastique de rappel 38. Dans cette position, l'extrémité libre 50 du premier bras est située hors de portée du balancier 2 qui est par conséquent libre de tourner sur lui-même. De même, la surface d'actionnement du deuxième bras est située à distance de la came en cœur 12, permettant à l'organe 6 d'affichage de la seconde de tourner librement.

Lorsque la tige de correction 32 est extraite par un utilisateur pour passer à la position tirée intermédiaire, pour corriger le quantième, le mouvement horloger passe de la configuration de la figure 2 à celle illustrée sur la figure 3.

On constate que la tirette 34 a légèrement tourné dans le sens de rotation horaire mais son plot 36 s'est simplement rapproché du bec 28 du levier de commande 20 sans toutefois avoir entraîné une quelconque rotation de ce dernier. Par conséquent, le balancier 2 et l'organe 6 d'affichage de la seconde sont toujours libres de tourner dans cette configuration.

Lorsque la tige de correction 32 est extraite davantage, pour effectuer un réglage de l'heure affichée par la pièce d'horlogerie correspondante, la configuration du mouvement horloger passe de la situation illustrée sur la figure 3 à celle illustrée sur la figure 4.

Le déplacement supplémentaire de la tige de correction 32 a entraîné un pivotement supplémentaire de la tirette 34 dans le sens de rotation horaire, ce qui entraîne cette fois une rotation du levier de commande 20 dans le sens de rotation anti-horaire sous l'effet de l'action du plot 36 sur le bec 28.

Lors du mouvement de rotation du levier de commande 20, l'extrémité libre 50 du premier bras 46 entre en contact avec la périphérie du balancier 2 et l'immobilise sous l'effet des frottements produits par le contact. Dans le même temps, la surface d'actionnement du deuxième bras 48 entre en contact avec la came en cœur 12 puis exerce sur elle une pression tendant à la faire tourner pour présenter sa portion de rayon le plus faible en regard de la surface d'actionnement, de manière connue. L'organe 6 d'affichage de la seconde est alors préférablement orienté suivant sa position associée à la valeur nulle.

Lorsque la tige de correction 32 est ramenée dans sa position tirée intermédiaire ou dans sa position neutre, le levier de commande 20 reprend sa position inactive sous l'effet de l'action de son organe élastique de rappel 38, en tournant dans le sens de rotation horaire, libérant ainsi le balancier 2 et l'organe 6 d'affichage de la seconde.

En ce qui concerne le mobile d'affichage de la seconde, on pourra éventuellement prévoir une construction similaire à celle décrite dans le brevet US 6196,713 précité, en particulier en relation avec la figure 4, c'est-à-dire prévoir de manière générale une liaison à friction entre l'arbre de secondes 8 (et donc la came en cœur 12 qui en est solidaire) et la roue de secondes 10 dont les déplacements sont asservis à ceux de la roue d'échappement. L'homme du métier ne rencontrera pas de difficulté particulière pour adapter l'enseignement de ce brevet américain ou toute autre solution connue concernant ce point et qui pourrait convenir à la mise en œuvre de la présente invention, sans sortir du cadre de l'invention.

Grâce aux caractéristiques qui viennent d'être décrites, il est possible de réaliser une construction de complexité réduite en référence à l'art antérieur et permettant d'assurer la mise en œuvre à la fois de la fonction de stop second et de la fonction de reset second.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple la forme illustrée et décrite pour le levier de commande, ainsi que pour ses différents détails particuliers de réalisation comme les surfaces de guidage ou le fait que l'organe élastique de rappel soit réalisé d'une pièce avec la base. De manière générale, on notera que le levier de commande pourra être réalisé par étampage ou par tout autre procédé de fabrication connu et adapté, sans sortir du cadre de l'invention. L'homme du métier pourra bien entendu adapter la nature des déplacements du levier de commande, lorsqu'il se déplace entre ses positions inactive et active, en fonction de ses propres besoins sans pour autant sortir du cadre de la présente invention.

L'invention n'est pas non plus limitée à la nature de l'organe réglant ou encore à la nature de l'organe d'affichage de la seconde. Par ailleurs, le levier de commande pourrait être contrôlé à partir d'un mécanisme autre que le mécanisme de correction sans pour autant sortir du cadre de l'invention, par exemple par une commande spécifique. Lorsque l'action du levier de commande a lieu directement sur le balancier (ou autre organe équivalent), elle peut se faire à n'importe quel endroit adapté du balancier, préférablement sur sa serge mais éventuellement sur la surface en forme de disque dans le cas d'un balancier plein, en forme de disque, voire éventuellement sur l'arbre de balancier lorsqu'il est solidaire du balancier ou tout autre organe solidaire du balancier, comme par exemple une surface du plateau ou de la virole.

L'homme du métier ne rencontrera pas de difficulté particulière pour adapter le contenu de la présente divulgation à ses propres besoins et mettre en œuvre un mouvement horloger comportant un mécanisme de commande agencé pour immobiliser son organe réglant et placer un organe d'affichage de la seconde dans une position prédéfinie, à la demande d'un utilisateur.

## Revendications

1. Mouvement horloger comportant
un organe réglant (2, 4) présentant un mouvement périodique, entretenu à partir d'une source d'énergie mécanique et rythmant les déplacements d'un arbre de secondes (8) destiné à porter un organe (6) d'affichage de la seconde,
ainsi qu'un mécanisme de commande agencé pour immobiliser ledit organe réglant (2, 4) et placer ledit arbre de secondes (8) dans une position angulaire prédéfinie de manière sensiblement simultanée, en réponse à une action adaptée d'un utilisateur, ledit mécanisme de commande comprenant un levier de commande (20) mobile présentant un premier bras (46) destiné à interagir avec ledit organe réglant (2, 4) et un deuxième bras (48) destiné à interagir avec un organe de positionnement dudit arbre de secondes (8),
**caractérisé en ce que** ledit premier bras (46) porte une surface de verrouillage (50) agencée de manière à pouvoir se positionner en appui directement contre ledit organe réglant (2, 4) ou sur un composant solidaire dudit organe réglant (2, 4) pour rendre ce dernier immobile en réponse à ladite action adaptée.

2. Mouvement horloger selon la revendication 1, **caractérisé en ce que** ledit organe de positionnement dudit arbre de secondes comporte une came (12) dont la position angulaire est liée à celle dudit arbre de secondes (8), ledit deuxième bras (48) dudit levier de commande (20) portant une surface d'actionnement (52) agencée de manière à pouvoir exercer une force directement sur ladite came (12) et la placer dans une position angulaire prédéfinie.

3. Mouvement horloger selon la revendication 2, **caractérisé en ce que** ladite came (12) est solidaire dudit arbre de secondes (8).

4. Mouvement horloger selon l'une des revendications précédentes, **caractérisé en ce que** ledit levier de commande (20) est porté par un élément de bâti du mouvement horloger de manière à pouvoir se déplacer, préférablement pivoter, depuis une première position inactive vers une deuxième position active en réponse à ladite action adaptée de l'utilisateur, lesdits premier et deuxième bras (46, 48) interagissant respectivement avec ledit organe réglant (2, 4) et ledit organe de positionnement uniquement dans ladite position active dudit levier de commande (20).

5. Mouvement horloger selon la revendication 4, comportant au moins un mobile d'affichage d'une unité de l'heure courante autre que la seconde ainsi qu'un mécanisme de correction (30) associé audit mobile d'affichage et comprenant une tige de correction (32) mobile en translation entre une position neutre, et au moins une première position tirée, de mise à l'heure, **caractérisé en ce que** ledit mécanisme de correction (30) et ledit levier de commande (20) sont agencés de telle manière que ledit levier de commande (20) soit dans sa position inactive lorsque ladite tige de correction (32) est dans sa position neutre et qu'il soit dans sa position active lorsque ladite tige de correction (32) est dans sa première position tirée.

6. Mouvement horloger selon la revendication 5, ladite tige de correction (32) étant susceptible d'occuper une position tirée intermédiaire située entre ladite position neutre et ladite première position tirée, **caractérisé en ce que** ledit mécanisme de correction (30) et ledit levier de commande (20) sont agencés de telle manière que ledit levier de commande (20) soit dans sa position inactive lorsque ladite tige de correction (32) est dans sa position tirée intermédiaire.

7. Mouvement horloger selon la revendication 5 ou 6, comportant une tirette (34) associée à ladite tige de correction (32), **caractérisé en ce que** ladite tirette (34) présente une liaison cinématique avec ledit levier de commande (20) pour commander la position de ce dernier en fonction de la position de ladite tige de correction (32).

8. Mouvement horloger selon l'une des revendications précédentes, **caractérisé en ce que** ledit levier de commande (20) comporte une base (22) et **en ce qu'**au moins l'un desdits premier et deuxième bras (46, 48) est relié à ladite base (22) de manière à pouvoir présenter une déformation élastique.

9. Mouvement horloger selon l'une des revendications précédentes, **caractérisé en ce que** ledit levier de commande (20) est agencé pour se déplacer sensiblement dans un plan et, **en ce qu'**il comprend au moins une surface de guidage (40, 42) agencée pour coopérer avec un organe de guidage (44) solidaire du bâti du mouvement horloger.

10. Mouvement horloger selon l'une des revendications 4 à 9, **caractérisé en ce que** ledit levier de commande (20) comporte un organe élastique de rappel (38) agencé en butée contre un organe fixe du bâti du mouvement horloger de telle manière que ledit organe élastique de rappel (38) exerce sur ledit levier de commande (20) une force tendant à le positionner dans sa position inactive.

11. Pièce d'horlogerie comportant une boite logeant un mouvement horloger selon l'une des revendications précédentes.

## Patentansprüche

1. Uhrwerk, welches umfasst:
ein Regulierorgan (2, 4), das eine periodische Bewegung aufweist, die mittels einer mechanischen Energiequelle aufrechterhalten wird und den Rhythmus der Bewegungen einer Sekundenwelle (8) bestimmt, die dazu bestimmt ist, ein Anzeigeorgan (6) für die Sekunden zu tragen,
sowie einen Steuermechanismus, der dafür ausgelegt ist, in Reaktion auf eine geeignete Aktion eines Benutzers im Wesentlichen gleichzeitig das Regulierorgan (2, 4) zu fixieren und die Sekundenwelle (8) in eine vordefinierte Winkelposition zu stellen, wobei der Steuermechanismus einen beweglichen Steuerhebel (20) umfasst, der einen ersten Arm (46), der dazu bestimmt ist, mit dem Regulierorgan (2, 4) zu interagieren, und einen zweiten Arm (48), der dazu bestimmt ist, mit einem Organ zur Positionierung der Sekundenwelle (8) zu interagieren, aufweist,
**dadurch gekennzeichnet, dass** der erste Arm (46) eine Verriegelungsfläche (50) trägt, die derart ausgebildet ist, dass sie sich direkt in Anlage an das Regulierorgan (2, 4) oder an eine Komponente, die mit dem Regulierorgan (2, 4) fest verbunden ist, positionieren kann, um dieses Letztere in Reaktion auf die geeignete Aktion unbeweglich zu machen.

2. Uhrwerk nach Anspruch 1, **dadurch gekennzeichnet, dass** das Organ zur Positionierung der Sekundenwelle einen Nocken (12) umfasst, dessen Winkelposition an diejenige der Sekundenwelle (8) gebunden ist, wobei der zweite Arm (48) des Steuerhebels (20) eine Betätigungsfläche (52) trägt, die derart ausgelegt ist, dass sie eine Kraft direkt auf den Nocken (12) ausüben und ihn in eine vordefinierte Winkelposition bringen kann.

3. Uhrwerk nach Anspruch 2, **dadurch gekennzeichnet, dass** der Nocken (12) mit der Sekundenwelle (8) fest verbunden ist.

4. Uhrwerk nach einem der vorhergehenden Ansprüche, **dadurch gekennzeichnet, dass** der Steuerhebel (20) von einem Gestellelement des Uhrwerks getragen wird, so dass er sich in Reaktion auf die geeignete Aktion des Benutzers von einer inaktiven ersten Position in eine aktive zweite Position bewegen, vorzugsweise schwenken kann, wobei der erste und der zweite Arm (46, 48) mit dem Regulierorgan (2, 4) bzw. dem Positionierungsorgan ausschließlich in der aktiven Position des Steuerhebels (20) interagiert.

5. Uhrwerk nach Anspruch 4, welches wenigstens ein Anzeigemobilteil für eine andere Einheit der aktuellen Zeit als die Sekunde sowie einen Korrekturmechanismus (30) aufweist, der dem Anzeigemobilteil zugeordnet ist und eine Korrekturstange (32), die zwischen einer neutralen Position und wenigstens einer ersten herausgezogenen Position zur Zeiteinstellung translatorisch beweglich ist, umfasst, **dadurch gekennzeichnet, dass** der Korrekturmechanismus (30) und der Steuerhebel (20) derart ausgelegt sind, dass sich der Steuerhebel (20) in seiner inaktiven Position befindet, wenn sich die Korrekturstange (32) in ihrer neutralen Position befindet, und dass er sich in seiner aktiven Position befindet, wenn sich die Korrekturstange (32) in ihrer ersten herausgezogenen Position befindet.

6. Uhrwerk nach Anspruch 5, wobei die Korrekturstange (32) dazu eingerichtet ist, eine herausgezogene Zwischenposition einzunehmen, die sich zwischen der neutralen Position und der ersten herausgezogenen Position befindet, **dadurch gekennzeichnet, dass** der Korrekturmechanismus (30) und der Steuerhebel (20) derart ausgelegt sind, dass sich der Steuerhebel (20) in seiner inaktiven Position befindet, wenn sich die Korrekturstange (32) in ihrer herausgezogenen Zwischenposition befindet.

7. Uhrwerk nach Anspruch 5 oder 6, welches einen Stellhebel (34) umfasst, welcher der Korrekturstange (32) zugeordnet ist, **dadurch gekennzeichnet, dass** der Stellhebel (34) eine kinematische Verbindung mit dem Steuerhebel (20) aufweist, um die Position dieses Letzteren in Abhängigkeit von der Position der Korrekturstange (32) zu steuern.

8. Uhrwerk nach einem der vorhergehenden Ansprüche, **dadurch gekennzeichnet, dass** der Steuerhebel (20) ein Unterteil (22) umfasst, und dadurch, dass der erste und/oder der zweite Arm (46, 48) mit dem Unterteil (22) verbunden sind, so dass sie eine elastische Verformung aufweisen können.

9. Uhrwerk nach einem der vorhergehenden Ansprüche, **dadurch gekennzeichnet, dass** der Steuerhebel (20) dafür ausgelegt ist, sich im Wesentlichen in einer Ebene zu bewegen, und dadurch, dass er wenigstens eine Führungsfläche (40, 42) umfasst, die dafür ausgelegt ist, mit einem Führungsorgan (44) zusammenzuwirken, das mit dem Gestell des Uhrwerks fest verbunden ist.

10. Uhrwerk nach einem der Ansprüche 4 bis 9, **dadurch gekennzeichnet, dass** der Steuerhebel (20) ein elastisches Rückstellorgan (38) umfasst, das an einem festen Organ des Gestells des Uhrwerks anliegend angeordnet ist, derart, dass das elastische Rückstellorgan (38) auf den Steuerhebel (20) eine Kraft ausübt, die bestrebt ist, ihn in seine inaktive Position zu positionieren.

11. Uhr, welche ein Gehäuse umfasst, das ein Uhrwerk nach einem der vorhergehenden Ansprüche aufnimmt.

## Claims

1. Horological movement having
a regulating member (2, 4) that exhibits a periodic movement, which is maintained from a mechanical energy source and sets the pace of the movements of a seconds arbour (8) intended to carry a member (6) for displaying seconds,
and a control mechanism designed to immobilize said regulating member (2, 4) and to place said seconds arbour (8) in a predefined angular position substantially simultaneously, in response to a particular action by a user, said control mechanism comprising a movable control lever (20) that has a first arm (46) intended to interact with said regulating member (2, 4) and a second arm (48) intended to interact with a positioning member for said seconds arbour (8),
**characterized in that** said first arm (46) carries a locking surface (50) designed to be able to be positioned in direct contact with said regulating member (2, 4) or on a component secured to said regulating member (2, 4) to immobilize the latter in response to said particular action.

2. Horological movement according to Claim 1, **characterized in that** said positioning member for said seconds arbour has a cam (12), the angular position of which is linked to that of said seconds arbour (8), said second arm (48) of said control lever (20) carrying an actuating surface (52) designed to be able to exert a force directly on said cam (12) and place it in a predefined angular position.

3. Horological movement according to Claim 2, **characterized in that** said cam (12) is integral with said seconds arbour (8).

4. Horological movement according to one of the preceding claims, **characterized in that** said control lever (20) is carried by a frame element of the horological movement so as to be able to move, preferably pivot, from a first, inactive position to a second, active position in response to said particular action of the user, said first and second arms (46, 48) interacting with said regulating member (2, 4) and said positioning member, respectively, only in said active position of said control lever (20).

5. Horological movement according to Claim 4, having at least one display wheel for displaying a unit of the current time other than the second, and a correction mechanism (30) that is associated with said display wheel and comprises a correction stem (32) that is movable in translation between a neutral position and at least one first pulled position for setting the time, **characterized in that** said correction mechanism (30) and said control lever (20) are designed such that said control lever (20) is in its inactive position when said correction stem (32) is in its neutral position and is in its active position when said correction stem (32) is in its first pulled position.

6. Horological movement according to Claim 5, said correction stem (32) being able to take up an intermediate pulled position situated between said neutral position and said first pulled position, **characterized in that** said correction mechanism (30) and said control lever (20) are designed such that said control lever (20) is in its inactive position when said correction stem (32) is in its intermediate pulled position.

7. Horological movement according to Claim 5 or 6, having a pull-out piece (34) associated with said correction stem (32), **characterized in that** said pull-out piece (34) has a kinematic connection to said control lever (20) for controlling the position of the latter depending on the position of said correction stem (32).

8. Horological movement according to one of the preceding claims, **characterized in that** said control lever (20) has a base (22), and **in that** at least one of said first and second arms (46, 48) is connected to said base (22) so as to be able to exhibit an elastic deformation.

9. Horological movement according to one of the preceding claims, **characterized in that** said control lever (20) is designed to move substantially in one plane, and **in that** it comprises at least one guide surface (40, 42) designed to cooperate with a guide member (44) secured to the frame of the horological movement.

10. Horological movement according to one of Claims 4 to 9, **characterized in that** said control lever (20) has an elastic return member (38) arranged in abutment against a fixed member of the frame of the horological movement such that said elastic return member (38) exerts on said control lever (20) a force that tends to position it in its inactive position.

11. Timepiece having a case accommodating a horological movement according to one of the preceding claims.
